# EUROPÄISCHE PATENTSCHRIFT

(11) **EP 1 192 628 B1**
(45) Veröffentlichungstag und Bekanntmachung des Hinweises auf die Patenterteilung: **19.02.2003**
(21) Anmeldenummer: 00949151.5
(22) Anmeldetag: 03.07.2000
(51) Int. Cl.: H01H 9/38, H01H 9/46

(54) **SCHALTKONTAKTANORDNUNG EINES NIEDERSPANNUNGS-LEISTUNGSSCHALTERS MIT HAUPTKONTAKTEN, ZWISCHENKONTAKTEN UND ABREISSKONTAKTEN**
SWITCHING CONTACT ARRANGEMENT OF A LOW VOLTAGE CIRCUIT BREAKER WITH MAIN CONTACTS, INTERMEDIATE CONTACTS AND ARCING CONTACTS
ENSEMBLE CONTACT DE COMMUTATION DE COMMANDE D'UN DISJONCTEUR BASSE TENSION DOTE DE CONTACTS PRINCIPAUX, DE CONTACTS INTERMEDIAIRES ET DE CONTACTS DE COUPURE

(30) Priorität: 02.07.1999 DE 19932010
(43) Veröffentlichungstag der Anmeldung: 03.04.2002
(73) Patentinhaber: SIEMENS AKTIENGESELLSCHAFT, 80333 München (DE)
(72) Erfinder: BACH, Michael, D-12437 Berlin (DE); SEBEKOW, Michael, D-13125 Berlin (DE); SEIDLER-STAHL, Günter, D-13359 Berlin (DE); SCHMIDT, Detlev, D-12055 Berlin (DE); THIEDE, Ingo, D-12159 Berlin (DE); TÜRKMEN, Sezai, D-13629 Berlin (DE)
(86) Internationale Anmeldenummer: DE0002185
(87) Internationale Veröffentlichungsnummer: WO01003153

(56) Entgegenhaltungen:
- EP-A- 0 410 902
- DE-A- 19 727 696
- DE-B- 1 118 317
- FR-A- 1 019 187
- GB-A- 930 101

## Beschreibung

Die Erfindung betrifft eine Schaltkontaktanordnung eines Niederspannungs-Leistungsschalters mit folgenden Merkmalen:
- Eine feststehende Kontaktgruppe, bestehend aus
   - einem feststehenden Hauptkontakt,
   - einem feststehenden Zwischenkontakt,
   - einem feststehenden Abreißkontakt,
   - einem feststehenden Lichtbogenhorn,
- eine zum Ein- und Ausschalten relativ zu der feststehenden Kontaktgruppe bewegbar angeordnete bewegliche Kontaktgruppe,
   - ein zu der beweglichen Kontaktgruppe gehörender, gegen die Kraft einer Kontaktkraftfeder schwenkbar gelagerter Kontakthebel, mit
      - einem bewegbaren Hauptkontakt,
      - einem bewegbaren Zwischenkontakt,
      - einem bewegbaren Abreißkontakt,
      - einem bewegbaren Lichtbogenhorn,
   - wobei aufgrund der Schwenkbarkeit des Kontakthebels beim Ausschalten die Öffnung der Abreißkontakte nach der Öffnung der durch Kontaktauflagen gebildeten Hauptkontakte erfolgt.

Schaltkontaktanordnungen der genannten Art, wie sie durch die DE-B 1 118 317 bekanntgeworden sind, zeichnen sich gegenüber Anordnungen mit nur einer oder zwei Kontaktstellen durch ein höheres Schaltvermögen, eine erhöhte Lebensdauer und geringere Erwärmung bei Dauereinschaltung aus. Sie werden daher in Niederspannungs-Leistungsschaltern für besonders hohe Beanspruchungen eingesetzt, die für einen Bemessungsstrom von mehreren tausend Ampere und ein Schaltvermögen bis etwa 100 000 A ausgelegt sein können. Eine Ausschaltung verläuft in der Weise, daß die endgültige Trennung der bewegbaren Kontaktgruppe von der feststehenden Kontaktgruppe nur an den Abreißkontakten erfolgt, die ihrer Funktion entsprechend auch als Abbrennkontakte, Lichtbogenkontakte oder auch Vorkontakte bezeichnet werden. Die Hauptkontakte werden zuvor geöffnet, so daß sie durch Schaltlichtbögen nicht oder nur gering beansprucht werden. Daher behalten die Hauptkontakte über eine große Zahl von Schaltungen einen guten Zustand und die Stromtragfähigkeit bleibt bei geringer Erwärmung im Dauerbetrieb über einen langen Zeitraum erhalten.

Es wurde schon darauf hingewiesen, daß eine möglichst geringe Erwärmung der Schaltkontaktanordnung bei Dauereinschaltung und Belastung mit einem hohen Dauerstrom angestrebt wird. Neben der Entlastung der Hauptkontakte von Schaltlichtbögen durch die Abreißkontakte ist es auch bekannt, eine geringe Erwärmung auch durch besondere Kontaktauflagen zu erreichen, die ein Edelmetall, besonders Silber, und weitere Zusatzstoffe enthalten, die für eine gewünschte mechanische Härte, eine möglichst geringe Neigung zum Verschweißen mit einem zusammenwirkenden Kontakt und Beständigkeit gegen Korrosion sorgen. Kontaktauflagen dieser Art erfordern aufwendige Herstellungsverfahren und müssen mit ihrem Träger durch Löten oder Schweißen dauerhaft und flächenhaft verbunden werden. Die Ausrüstung von Schaltkontakten mit Kontaktauflagen dieser Art bestimmt daher zu einem beträchtlichen Teil die Kosten der Schaltkontaktanordnung eines Leistungsschalters. Bei der Schaltkontaktanordnung nach der erwähnten DE-B 1 118 317 wurde der Weg beschritten, alle drei Kontaktstellen, d. h. Hauptkontakte, Zwischenkontakte und Abreißkontakte, als geeignet geformte Kontaktauflagen auszubilden, wobei lediglich auf der Seite der bewegbaren Kontaktgruppe die drei Kontakte in einer einzigen ebenen Auflageplatte entsprechender Länge zusammengefaßt sind. Im Einschaltzustand berühren dabei sowohl die Haupt- als auch die Zwischenkontakte. Beim Ausschalten schwenkt der bewegbare Kontakthebel um den Zwischenkontakt, wobei sich die Hauptkontakte trennen und die Abreißkontakte aufeinandertreffen. Im weiteren Verlauf der Ausschaltung berühren sich nur noch die Abreißkontakte, bevor auch diese unter Bildung eines Schaltlichtbogens getrennt werden.

Mit Rücksicht auf den beträchtlichen Kostenanteil von Kontaktauflagen bei Schaltkontaktanordnungen ist man bestrebt, die Anzahl von Kontaktstellen und deren Ausrüstung mit Kontaktauflagen aus speziellen Kontaktwerkstoffen zu beschränken. So ist es beispielsweise bekannt, nur zwei Kontaktstellen je Schaltkontaktanordnung vorzusehen, nämlich Haupt- und Abreißkontakte, und nur beide Hauptkontakte als Kontaktauflagen aus speziellem Kontaktwerkstoff auszubilden (DE 197 27 696 A1). Auch sind Kombinationen in der Weise bekannt, daß neben beiden Hauptkontakten nur der eine der Abreißkontakte eine Kontaktauflage erhält (EP 0 325 767 B1). Die keine Kontaktauflagen aufweisenden Kontaktstellen befinden sich dabei direkt an den in der Regel aus Kupfer bzw. Stahl bestehenden Hauptkörpern der Strombahn des Leistungsschalters wie Stromschienen, Kontakthebel und Lichtbogenhörner. Die der eingangs beschriebenen Kontaktanordnung nach der DE-1 118 317 B innewohnende besondere Leistungsfähigkeit ist damit aber nicht ohne weiteres zu erreichen.

Es ist darüber hinaus eine Kontaktanordnung mit drei Kontaktstellen bekannt (FR 1 019 187 A), bei deren Öffnung nacheinander die zwei brückenartig angeordneten Hauptkontakte, die Zwischenkontakte und die Abreißkontakte getrennt werden. Nur die Hauptkontakte weisen Kontaktauflagen auf. Bei dieser Kontaktanordnung ist ein Lichtbogenhorn, das den bewegbaren Zwischenkontakt und den bewegbaren Abreißkontakt bildet, am Kontakthebel schwenkbar angeordnet und durch die Kraft einer eigenen Kontaktkraftfeder beaufschlagt. Der Kontakthebel steht seinerseits unter der Wirkung einer Kontaktkraftfeder, die Bestandteil eines den Kontakthebel mit einer Betätigungswelle verbindenden Koppelgliedes ist. Bei diesem Kontaktsystem erleichtert es die schwenkbare Anordnung des bewegbaren Lichtbogenhorns am Kontakthebel, den gewünschten Bewegungsablauf mit sequentieller Trennung der Kontaktstellen sicherzustellen. Dem steht gegenüber, dass die Unterbringung der beiden Kontaktkraftfedern konstruktiv erschwert ist, beide Federn unterschiedlich sind und aufgrund der mechanischen Reihenschaltung beider Federn die Einhaltung gewünschter Kontaktkräfte Probleme bereiten kann.

Der Erfindung liegt in diesem Zusammenhang die Aufgabe zugrunde, eine Schaltkontaktanordnung mit dreifacher Kontaktgabe der eingangs genannten Art zu schaffen, die zur Herstellung einen wesentlich geringeren Aufwand erfordert und sich zugleich durch eine erhöhte Lebensdauer auszeichnet.

Diese Aufgabe wird gemäß der Erfindung durch folgende weitere Merkmale erreicht:
- der schwenkbare Kontakthebel ist einteilig ausgebildet und weist den bewegbaren Hauptkontakt, den bewegbaren Zwischenkontakt, den bewegbaren Abreißkontakt und das bewegbare Lichtbogenhorn auf,
- der Kontakthebel ist an einem im Leistungsschalter um ein Schwenklager bewegbaren Kontaktträger seinerseits schwenkbar angeordnet ist und die Schwenkung des Kontakthebels relativ zu dem Kontaktträger um ein zugehöriges Schwenklager ist durch einen Anschlag begrenzt,
- die Kontaktkraftfeder ist zwischen dem Kontaktträger und dem Kontakthebel angeordnet,
- der feststehende Zwischenkontakt ist durch eine den feststehenden Hauptkontakt tragende Endfläche einer Stromschiene gebildet,
- der feststehende Abreißkontakt ist durch eine über die Endfläche der Stromschiene vorstehende Vorwölbung des feststehenden Lichtbogenhorns gebildet,
- der bewegbare Zwischenkontakt ist durch eine Vorwölbung des bewegbaren Lichtbogenhorns gebildet, und
- der bewegbare Abreißkontakt ist durch einen Teilabschnitt der dem feststehenden Lichtbogenhorn zugewandten Flanke des bewegbaren Lichtbogenhorns gebildet.

Die Vorteile einer Schaltkontaktanordnung mit dreifacher Kontaktgabe werden auf diese Weise unter Verwendung von nur einem Paar von Kontaktauflagen durch eine bestimmte Anordnung und Gestaltung bzw. Abwandlung von Komponenten einer Schaltkontaktanordnung erreicht, wie sie schon bisher eingesetzt werden. Es sind somit keine zusätzlichen oder aufwendig zu bearbeitenden Teile erforderlich. Dennoch wird eine erhöhte Lebensdauer erzielt, weil der Kontakthebel beim Einschalten mit seinem Lichtbogenhorn an der feststehenden Kontaktgruppe abgefangen und von einer sonst auftretenden Biegebeanspruchung weitgehend entlastet wird. Dies erlaubt es, Kontakthebel mit einem verhältnismäßig geringen Querschnitt zu wählen, was vorteilhaft für die erreichbaren Schaltgeschwindigkeiten ist. Der Anschlag trägt zur Erreichung hoher Schaltgeschwindigkeiten bei, weil beim Einschalten der Schwenkwinkel des Kontakthebels nach der Berührung der Abreißkontakte und bis zur Berührung der Zwischenkontakte beschränkt wird und die mechanische Beanspruchung dementsprechend geringer ist.

Die Erfindung wird im folgenden anhand des in den Figuren dargestellten Ausführungsbeispieles näher erläutert.

Die Figur 1 ist eine schematische Darstellung eines Niederspannungs-Leistungsschalters mit einer Schaltkontaktanordnung.

In der Figur 2 ist eine Schaltkontaktanordnung nach der Erfindung im Einschaltzustand gezeigt.

Für die Erfindung wesentliche Teile der Schaltkontaktanordnung gemäß der Figur 2 sind in den Figuren 3 und 4 in aufeinander folgenden Phasen eines Ausschaltvorganges dargestellt.

Der in der Figur 1 schematisch im Schnitt gezeigte mehrpolige Niederspannungs-Leistungsschalter 1 weist ein Gehäuse 2 und aus diesem rückseitig herausragende Stromschienen 3 und 4 auf. Eine als Ganzes mit 5 bezeichnete Schaltkontaktanordnung steht mit den Stromschienen 3 und 4 in elektrischer Verbindung und gestattet das Schließen und Öffnen eines Stromkreises für Verbraucher (nicht dargestellt). Oberhalb der Schaltkontaktanordnung 5 befindet sich im Gehäuse 2 eine Lichtbogenlöschkammer 6, die in bekannter Weise quer zu einem Schaltlichtbogen angeordnete Löschbleche enthält. Die Schaltkontaktanordnung 5 umfaßt eine feststehende Kontaktgruppe 7, die mit der oberen Stromschiene 3 in Verbindung steht, sowie eine bewegbare Kontaktgruppe 10, die mittels biegsamer Leiter 11 mit der unteren Stromschiene verbunden ist. Zu der bewegbaren Kontaktgruppe 10 gehört ein Kontaktträger 12, der schwenkbar im Gehäuse 2 des Leistungsschalters 1 gelagert und durch eine Antriebsvorrichtung 13 zum Ein- und Ausschalten betätigbar ist. Ein am Kontaktträger 12 schwenkbar gelagerter Kontakthebel 14 ist durch eine Kontaktkraftfeder 15 in der Richtung der feststehenden Kontaktgruppe 7 vorgespannt. Eine Schaltwelle 16 dient zur Verteilung der von der Antriebsvorrichtung 13 bereitgestellten Antriebskraft auf mehrere im Gehäuse 2 parallel zueinander angeordnete Schaltkontaktanordnungen 5, von denen jede durch ein Hebelgetriebe 17 mit der Schaltwelle 16 verbunden ist.

In den folgenden Figuren 2, 3 und 4 sind für die mit der Figur 1 übereinstimmenden Teile die gleichen Bezugszeichen verwendet.

Aus der vergrößerten Darstellung in der Figur 2 ist ersichtlich, daß die feststehende Kontaktgruppe 7 an der Stirnfläche ihrer Stromschiene 3 mit einer Kontaktauflage versehen ist, die einen feststehenden Hauptkontakt 20 bildet. Der oberhalb des Hauptkontaktes 20 gelegene Teil der Stirnfläche der Stromschiene 3 bildet einen feststehenden Zwischenkontakt 21. Mit dem feststehenden Hauptkontakt 20 wirkt ein bewegbarer Hauptkontakt 22 zusammen, der durch eine am Kontakthebel 14 angebrachte Kontaktauflage gebildet ist. Eine Vorwölbung des Kontakthebels 14 dient als bewegbarer Zwischenkontakt 23.

Mittels einer Schraubverbindung 24 ist auf der Stromschiene 3 ein feststehendes Lichtbogenhorn 25 befestigt, das mit einer Vorwölbung über die Stromschiene 3 übersteht und hierdurch einen feststehenden Abreißkontakt 26 bildet.

Die bewegbare Kontaktgruppe 10 umfaßt, wie schon erwähnt, einen Kontaktträger 12 und einen Kontakthebel 14. Der Kontaktträger 12 ist um ein ortsfestes Schwenklager 27 bewegbar, während der Kontakthebel 14 um ein an dem Kontaktträger 12 angeordnetes Schwenklager 30 bewegbar ist. Zwei parallele Kontaktkraftfedern 15 sind am Kontaktträger 12 abgestützt und spannen den Kontakthebel 14 gegen die feststehende Kontaktgruppe 7 vor. Oberhalb des Zwischenkontaktes 23 ist der Kontakthebel 14 als Lichtbogenhorn 31 ausgebildet, wobei ein Teilabschnitt des Lichtbogenhorns 31 als bewegbarer Abreißkontakt 32 dient, wie noch erläutert wird.

In der Einschaltstellung der Schaltkontaktanordnung 5 gemäß der Figur 2 liegen nur die Hauptkontakte 20 und 22 aneinander an, wodurch der Hauptstrompfad des Leistungsschalters 1 von der oberen Stromschiene 3 über den Kontakthebel 14, die biegsamen Leiter 11 und die untere Stromschiene 4 geschlossen ist.

Die Überführung der Schaltkontaktanordnung 5 in die Stellung AUS wird in bekannter Weise durch eine entsprechende Drehung der Schaltwelle 16 eingeleitet. Der Kontaktträger 12 führt nun eine Schwenkung im Uhrzeigersinn aus, während der Kontakthebel 14 unter dem Einfluß der Kontaktkraftfedern 15 zunächst weiterhin in Eingriff mit der feststehenden Kontaktgruppe 7 verbleibt und dabei entgegen dem Uhrzeigersinn um sein am Kontaktträger 12 befindliches Schwenklager 30 schwenkt. Als erste charakteristische Zwischenstellung tritt dabei die Stellung gemäß der Figur 3 auf. Diese Stellung zeichnet sich dadurch aus, daß sich sowohl die Hauptkontakte 20 und 22 als auch die Zwischenkontakte 21 und 23 berühren. Hierdurch ist die Kommutierung des über die Schaltkontaktanordnung 5 fließenden Stromes auf die Zwischenkontakte vorbereitet.

Im weiteren Verlauf des Ausschaltvorganges wird eine weitere Kontaktstelle wirksam, die durch den feststehenden Abreißkontakt 26 am Lichtbogenhorn 25 und den bewegbaren Abreißkontakt 32 am Lichtbogenhorn 31 des Kontakthebels 14 gebildet ist. Die Figur 4 zeigt als weitere charakteristische Zwischenstellung den Zustand, daß sowohl die Hauptkontakte 20 und 22 als auch die Zwischenkontakte 21 und 23 voneinander getrennt sind und der zu unterbrechende Strom nur noch über die Abreißkontakte 26 und 32 fließt. Bei der nachfolgenden Trennung des Kontakthebels 14 von der feststehenden Kontaktgruppe 7 wird ein Schaltlichtbogen an den Abreißkontakten 26 und 32 gezündet. Da die Abreißkontakte, wie vorstehende erläutert, Bestandteile des feststehenden und des bewegbaren Lichtbogenhorns 25 bzw. 31 sind, bestehen daher besonders günstige Bedingungen für das Weiterlaufen des Schaltlichtbogens und seine Überführung in die Lichtbogenlöschkammer 6 (Figur 1). Diese Eigenschaft ermöglicht überraschend kurze Schaltzeiten.

Beim Einschalten werden die erläuterten charakteristischen Zwischenstellungen in der umgekehrten Reihenfolge eingenommen. Daher berühren sich zuerst gemäß der Figur 4 die Abreißkontakte 26 und 32, bevor die Stellungen gemäß den Figuren 3 und 2 eingenommen werden. Da der bewegbare Abreißkontakt 32 in der dem feststehenden Lichtbogenhorn 25 zugewandten Flanke des Lichtbogenhorns 31 des Kontakthebels 14 angeordnet ist, wird der Kontakthebel 14 nahe seinem Ende mechanisch abgefangen. Demgegenüber befindet sich bei bisher üblichen Kontaktanordnungen die Stelle der ersten Kontaktberührung beim Einschalten näher am Zentrum des Kontakthebels, was zu einer beträchtlichen Biegebeanspruchung des Kontakthebels 14 führen kann. In diesem Zusammenhang ist es von Bedeutung, daß die Schwenkung des Kontakthebels um sein Schwenklager 30 am Kontaktträger 12 durch einen Anschlag 33 begrenzt ist. Bei geeigneter Positionierung des Anschlages 33 wird erreicht, daß nach der Berührung der Abreißkontakte 26 und 32 nur eine erwünschte geringe Schwenkung des Kontakthebels auftritt oder aufgrund gegenseitiger Anpassung der Abreißkontakte und der Zwischenkontakte eine Schwenkung fast ausbleibt. Dies hat zur Folge, daß die Zwischenkontakte entweder kurz nach den Abreißkontakten oder nahezu gleichzeitig mit diesen geschlossen werden. Dies wirkt sich in einer beträchtlichen Steigerung sowohl der elektrischen wie auch der mechanischen Lebensdauer der Schaltkontaktanordnung aus.

Obwohl im Verlauf der vorstehenden Beschreibung jeweils von einem Kontakthebel gesprochen wurde, ist dies so zu verstehen, daß die Erfindung auch in Verbindung mit den bekannten Mehrfachkontaktsystemen eingesetzt werden kann (vgl. z. B. DE 296 15 566 U1, EP 0 410 902 B1). Auch ist die beschriebene Gestaltung der Lichtbogenhörner lediglich als Beispiel zu verstehen. Daher kann das feststehende Lichtbogenhorn 25 auch einstückig mit dem feststehenden Zwischenkontakt 21 ausgebildet sein (EP 0 325 767 B1) oder zusätzlich einstückig mit der Stromschiene ausgebildet sein (EP 0 859 387 A2). Andererseits kann das bewegliche Lichtbogenhorn in bekannter Weise als gesondertes Teil ausgebildet und am Kontakthebel befestigt sein (EP 0 325 767 B1). Gleichfalls werden andere Ausführungen von Anschlägen zur Begrenzung des Schwenkwinkels des Kontakthebels 14 als für die Zwecke der Erfindung geeignet betrachtet.

## Patentansprüche

1. Schaltkontaktanordnung (5) eines Niederspannungs-Leistungsschalters (1) mit folgenden Merkmalen:
- Eine feststehende Kontaktgruppe (7), bestehend aus
- einem feststehenden Hauptkontakt (20),
- einem feststehenden Zwischenkontakt (21),
- einem feststehenden Abreißkontakt (26),
- einem feststehenden Lichtbogenhorn (25),
- eine zum Ein- und Ausschalten relativ zu der feststehenden Kontaktgruppe (7) bewegbar angeordnete bewegliche Kontaktgruppe (10),
- ein zu der beweglichen Kontaktgruppe (10) gehörender, gegen die Kraft einer Kontaktkraftfeder (15) schwenkbar gelagerter Kontakthebel (14), mit
- einem bewegbaren Hauptkontakt(22),
- einem bewegbaren Zwischenkontakt (23),
- einem bewegbaren Abreißkontakt (32),
- einem bewegbaren Lichtbogenhorn (31),
- wobei aufgrund der Schwenkbarkeit des Kontakthebels (14) beim Ausschalten die Öffnung der Abreißkontakte (26, 32) nach der Öffnung der durch Kontaktauflagen gebildeten Hauptkontakte (20, 22) erfolgt,
**gekennzeichnet durch** folgende weitere Merkmale:
- der schwenkbare Kontakthebel (14) ist einteilig ausgebildet und weist den bewegbaren Hauptkontakt(22), den bewegbaren Zwischenkontakt (23), den bewegbaren Abreißkontakt (32) und das bewegbare Lichtbogenhorn (31) auf,
- der Kontakthebel (14) ist an einem im Leistungsschalter (1) um ein Schwenklager (27) bewegbaren Kontaktträger (12) seinerseits schwenkbar angeordnet und die Schwenkung des Kontakthebels relativ zu dem Kontaktträger um ein zugehöriges Schwenklager (30) ist **durch** einen Anschlag (33) begrenzt,
- die Kontaktkraftfeder (15) ist zwischen dem Kontaktträger (12) und dem Kontakthebel (14) angeordnet,
- der feststehende Zwischenkontakt (21) ist **durch** eine den feststehenden Hauptkontakt tragende Endfläche einer Stromschiene (3) gebildet,
- der feststehende Abreißkontakt (26) ist **durch** eine über die Endfläche der Stromschiene (3) vorstehende Vorwölbung des feststehenden Lichtbogenhorns (25) gebildet,
- der bewegbare Zwischenkontakt (23) ist **durch** eine Vorwölbung des bewegbaren Lichtbogenhorns (31) gebildet, und
- der bewegbare Abreißkontakt (32) ist **durch** einen Teilabschnitt der dem feststehenden Lichtbogenhorn (25) zugewandten Flanke des bewegbaren Lichtbogenhorns (31) gebildet.

## Claims

1. Switching contact arrangement (5) for a low-voltage circuit breaker (1) having the following features:
- a stationary contact group (7) comprising
- a stationary main contact (20),
- a stationary intermediate contact (21),
- a stationary arcing contact (26), and
- a stationary arcing horn (25),
- a moving contact group (10), which is arranged such that it can move relative to the stationary contact group (7) for connection and disconnection,
- a contact lever (14), which is associated with the moving contact group (10) and is mounted such that it can pivot against the force of a contact force spring (15), and having
- a movable main contact (22),
- a movable intermediate contact (23),
- a movable arcing contact (32), and
- a movable arcing horn (31),
- with the capability of the contact lever (14) to pivot during disconnection allowing the arcing contacts (26, 32) to open after the opening of the main contacts (20, 22) formed by contact facings,
**characterized by** the following further features:
- the pivoting contact lever (14) is integral and has the movable main contact (22), the movable intermediate contact (23), the movable arcing contact (32) and the movable arcing horn (31),
- the contact lever (14) is itself arranged such that it can pivot on a contact support (12) which can move about a pivoting bearing (27) in the power breaker (1), and the pivoting of the contact lever relative to the contact support about an associated pivoting bearing (30) is limited by a stop (33),
- the contact force spring (15) is arranged between the contact support (12) and the contact lever (14),
- the stationary intermediate contact (21) is formed by an end surface of a busbar (3) to which the stationary main contact is fitted,
- the stationary arcing contact (26) is formed by an outward bulge on the stationary arcing horn (25) which projects beyond the end surface of the busbar (3), on the movable arcing horn (31), and
- the movable intermediate contact (23) is formed by an outward bulge
- the movable arcing contact (32) is formed by a subsection of that flank of the movable arcing horn (31) which faces the stationary arcing horn (25).

## Revendications

1. Dispositif (5) de contact de commutation d'un disjoncteur (1) basse tension ayant les caractéristiques suivantes :
- un groupe (7) fixe de contact constitué de
- un contact (20) fixe principal,
- un contact (21) fixe intermédiaire,
- un contact (26) fixe de coupure,
- une corne (25) fixe d'arc électrique,
- un groupe (10) mobile pour l'enclenchement et pour le désenclenchement par rapport au groupe (7) fixe de contact,
- un levier (14) de contact faisant partie du groupe (10) mobile de contact et monté basculant à l'encontre de la force d'un ressort (15) appliquant une force de contact, comprenant
- un contact (22) mobile principal,
- un contact (23) mobile intermédiaire,
- un contact (32) mobile de coupure,
- une corne (31) mobile d'arc électrique,
- dans lequel, grâce au fait que le levier (14) de contact peut basculer, il s'effectue, lors du désenclenchement, l'ouverture des contacts (26, 32) de coupure après l'ouverture des contacts (20, 22) principaux formés par la venue en contact des contacts,
**caractérisé par** les caractéristiques suivantes supplémentaires :
- le levier (14) basculant de contact est d'une seule pièce et comporte le contact (22) mobile principal, le contact (23) mobile intermédiaire, le contact (32) mobile de coupure et la corne (31) mobile d'arc électrique,
- le levier (14) de contact est monté pour sa part basculant sur un porte-contact (12) mobile dans le disjoncteur (1) autour d'un palier (27) de basculement, et le basculement du levier de contact par rapport au porte-contact autour d'un palier (30) de basculement associé est limité par une butée (33),
- le ressort (15) d'application d'une force au contact est interposé entre le support de contact (12) et le levier (14) de contact,
- le contact (21) fixe intermédiaire est formé par une surface d'extrémité d'un rail (3) de courant, surface qui porte le contact fixe principal,
- le contact (26) fixe de coupure est formé par un précentrage en saillie de la surface d'extrémité du rail (3) de courant de la corne (25) fixe d'arc électrique,
- le contact (23) mobile intermédiaire est formé par un précentrage de la corne (31) mobile d'arc électrique, et
- le contact (32) mobile de coupure est formé par un tronçon du flanc de la corne (31) mobile d'arc électrique qui est tourné vers la corne (25) fixe d'arc électrique.
